# EUROPÄISCHE PATENTSCHRIFT

(11) **EP 3 028 915 B1**
(45) Veröffentlichungstag und Bekanntmachung des Hinweises auf die Patenterteilung: **03.04.2019**
(21) Anmeldenummer: 14196045.0
(22) Anmeldetag: 03.12.2014
(51) Int. Cl.: B61D 3/10, B61G 5/02

(54) **Im Dachbereich zwischen zwei gelenkig miteinander verbundener Fahrzeugteile angeordnetes Gelenk**
Joint in the roof area between two articulated vehicles
Articulation disposée dans la zone de toit entre deux composants de véhicule reliés entre eux de manière articulée

(43) Veröffentlichungstag der Anmeldung: 08.06.2016
(73) Patentinhaber: Hübner GmbH & Co. KG, 34123 Kassel (DE)
(72) Erfinder: Scharf, Lothar, 37242 Bad Sooden-Allendorf (DE); Gutkuhn, Detlef, 34314 Espenau (DE); Naploszek, Hartwig, 45289 Essen (DE)
(74) Vertreter: Patentanwälte Walther Hinz Bayer PartGmbB

(56) Entgegenhaltungen:
- EP-A1- 2 554 452
- EP-A1- 2 695 790
- EP-A1- 2 738 071
- DE-A1- 4 305 614
- DE-B3-102010 046 495
- DE-U1-202011 004 040
- US-A1- 2014 224 756
- US-B1- 6 296 414

## Beschreibung

Die Erfindung betrifft ein im Dachbereich zwischen zwei gelenkig miteinander verbundener Fahrzeugteile anordenbares Gelenk umfassend mindestens ein weibliches und mindestens ein männliches Gelenksegment, wobei das männliche und das weibliche Gelenksegment durch einen im Bereich des männlichen Gelenksegmentes angeordneten Lagerkörper miteinander in Verbindung stehen, wobei die beiden Gelenksegmente durch ein Knicklager mit einer in Z-Richtung ausgerichteten Drehachse verbunden sind.

Bei Gelenkfahrzeugen ist insbesondere bekannt, dass das untere, das heißt im Bodenbereich angeordnete Gelenklager sämtliche Kräfte aufnehmen muss, die sowohl in radialer als auch in axialer Richtung auftreten. Das heißt, dass dieses untere Gelenklager der Übertragung solcher Kräfte dient, wie sie als solche bei Kurvenfahrten auftreten, sowie der Schub- und Zugkräfte beim Bremsen bzw. beim Ziehen eines derartigen Gelenkfahrzeugs.

Gelenkfahrzeuge erfahren allerdings darüber hinaus eine Vielzahl von Krafteinwirkungen, die in einer ebenfalls hohen Zahl aus Relativbewegungen der Fahrzeugteile zueinander resultieren. So sind hier Bewegungseinflüsse zu nennen, wie sie auftreten, wenn ein solches Fahrzeug um eine Kurve fährt, aber auch Bewegungen der Fahrzeugteile relativ zueinander, wenn ein derartiges Fahrzeug durch eine Bodenwelle oder über eine Kuppe fährt. Neben derartigen Nickbewegungen entstehen auch sogenannte Wankbewegungen der Fahrzeugteile relativ zueinander, wenn die Fahrzeugteile um ihre Längsachse relativ zueinander verdreht werden. Gleichfalls entstehen sogenannte Versatzbewegungen, wenn ein aus mehreren Fahrzeugteilen bestehendes Schienenfahrzeug als Gelenkfahrzeug z. B. über eine S-förmige Weiche fährt.

Insbesondere bei Schienenfahrzeugen ist sicherzustellen, dass die Hüllkurve des Fahrzeugs relativ klein bleibt. Dies gilt insbesondere für U-Bahnen. Unter einer Hüllkurve versteht man den vom Fahrzeug insgesamt benötigten radialen Raum während des Auftretens der Fahrbewegungen des Fahrzeuges. Insbesondere extreme Wankbewegungen der Fahrzeugteile relativ zueinander bewirken demzufolge eine große Hüllkurve. Eine solche große Hüllkurve ist insofern unerwünscht, als dann wesentlich mehr Raum für das Fahrzeug auf dem Schienenweg bereitgestellt werden muss. Die Bereitstellung eines großen Raumes für die Fahrbewegung des Fahrzeugs ist entsprechend teuer, was sich insbesondere beim Bau von U-Bahnen bemerkbar macht.

Aus der EP 2 695 790 A1 ist ein Deckenlager zwischen zwei gelenkig miteinander verbundener Fahrzeuge oder Fahrzeugteile bekannt, das als weibliches und männliches Gelenksegment einen ersten und einen zweiten Hauptträger umfasst, wobei der zweite Hauptträger einen Querträger zur Verbindung mit dem ersten Hauptträger durch ein Dreh- oder Knickgelenk aufweist. Der Querträger weist seitlich angeordnete elastische Rückstellelement auf, die bei Wankbewegungen komprimiert werden können. In X-Richtung ist das Gelenk starr.

Um Wankbewegungen der Fahrzeugteile relativ zueinander zu vermeiden, ohne dass besondere Maßnahmen an den Fahrzeugteilen selbst getroffen werden müssen, ist aus der EP 0 983 931 B1 ein im Bereich der Decke angeordnetes, nach Art eines Scharnierbandes ausgebildetes Scherengestell bekannt, wobei die Enden des Scharnierbandes gelenkig mit dem einen und auch dem anderen Fahrzeug verbunden sind. Durch die Anordnung eines Scherengestelles dessen Knickachsen quer zur Längsachse des Fahrzeugs verlaufen, wird erreicht, dass Wankbewegungen vermieden werden, hingegen Nickbewegungen möglich sind.

Aus der EP 2 500 227 A2 ist eine im Dachbereich zweier gelenkig miteinander verbundener Fahrzeugteile angeordnete Vorrichtung zur Begrenzung der Wankbewegung der Fahrzeugteile relativ zueinander bekannt. Die Vorrichtung umfasst zwei Träger, wobei jeweils ein Träger im Dachbereich jeweils eines Fahrzeugs angeordnet ist. Zwischen den Trägern ist ein Kuppelarm vorgesehen, wobei der Kuppelarm an jedem Träger durch ein Drehlager mit einer vertikalen Achse befestigt ist. Zumindest ein Drehlager ist als sphärisches Lager ausgebildet, wobei die Vorrichtung zur Begrenzung der Wankbewegung ein zwischen den Trägern angeordnetes Zugelement umfasst, wobei das Zugelement an jedem Träger durch einen Lagerbock gehalten ist. Der Abstand der Lagerböcke zueinander ist hierbei geringer als der Abstand der Drehlager zur Aufnahme des Kuppelarms. Das Zugelement weist mindestens ein gesondertes Federelement auf, das bei einer Wankbewegung der Fahrzeugteile relativ zueinander gegen einen Anschlag pressbar ist.

Aus der EP 2 765 050 A1 ist eine im Dachbereich zweier gelenkig miteinander verbundener Fahrzeuge angeordnete Vorrichtung zur Begrenzung der Wank- und/oder Nickbewegung der Fahrzeugteile relativ zueinander bekannt, wobei die Vorrichtung mindestens zwei Konsolen umfasst. Jeweils mindestens eine Konsole ist im Dachbereich jeweils mindestens eines Fahrzeugteils angeordnet, wobei die mindestens zwei Konsolen durch einen Kuppelarm miteinander verbunden sind. Die Konsolen sind hierbei nach Art einer Blattfeder ausgebildet.

Das Dokument DE 10 2010 046 495 B3 beschreibt ein elastisches Glied, mit dem das Gehäuse des Lagerkörpers gegenüber dem männlichen Gelenksegment abgestützt ist.

Nun sind auch mehrgliedrige, insbesondere schienengebundene Gelenkfahrzeuge bekannt, wobei lediglich einzelne Fahrzeugteile über ein Drehgestell verfügen. Das heißt, dass beispielsweise bei einem fünfgliedrigen Fahrzeug das vordere, das hintere und das mittige Fahrzeugteil über jeweils ein Drehgestell verfügen. Die beiden dazwischen liegenden Fahrzeugteile sind als Sänften ausgebildet und werden von den benachbarten Fahrzeugteilen mit den jeweiligen Drehgestellen getragen. Solche Fahrzeuge müssen, um ein Zusammenklappen zu verhindern, im Wesentlichen starr miteinander verbunden sein. Allerdings sind mehrere solcher Fahrzeugteile untereinander dennoch derart miteinander verbunden, dass Nickbewegungen zwischen den Fahrzeugteilen möglich sind, da anderenfalls das Durchfahren von Senken oder das Überfahren von Kuppen nicht möglich wäre. In diesem Zusammenhang ist aus der EP 1 038 761 B1 bekannt, im Dachbereich zwischen zwei gelenkig miteinander verbundenen Fahrzeugteilen ein Gelenk anzuordnen, das mindestens ein weibliches und mindestens ein männliches Gelenksegment umfasst, wobei das männliche und das weibliche Gelenksegment durch einen im Bereich des männlichen Gelenksegmentes angeordneten Lagerkörper miteinander in Verbindung stehen. Das weibliche Gelenksegment umfasst hierbei zwei Arme, die im Winkel zueinander verlaufen, und endseitig mit einem Fahrzeugteil in Verbindung stehen. Zwischen dem klauenförmigen Ende der beiden Arme und dem männlichen Gelenksegment ist der zuvor genannte Lagerkörper angeordnet, durch den eine Knickbewegung zwischen den beiden Fahrzeugteilen bei Kurvenfahrt ermöglicht wird. Durch eine Verbindung nach dem Stand der Technik gemäß der zuvor genannten EP 1 038 761 B1 wird in Verbindung mit einem im Bereich des Bodens angeordneten Kugelgelenk zwischen zwei gelenkig miteinander verbundenen Fahrzeugteilen eines Schienenfahrzeugs, wobei das Kugelgelenk drei Freiheitsgrade für die Drehbewegung ermöglicht, aber in Z-Richtung gesperrt ist, erreicht, dass solche Fahrzeugteile eine Nickbewegung relativ zueinander nicht zulassen. Auch Wankbewegungen werden mithilfe dieser Vorrichtung im Wesentlichen nicht zugelassen, vielmehr geht man davon aus, dass die Fahrzeugteile bzw. Karosserien derart elastisch sind, dass diese die auftretenden Wank- und auch Nickbewegungen aufnehmen.

Die der Erfindung zugrunde liegende Aufgabe besteht darin, ein im Dachbereich zwischen zwei gelenkig miteinander verbundener Fahrzeugteile anordenbares Gelenk der eingangs genannten Art bereitzustellen, das einfach und preiswert im Aufbau ist, wenig Platz benötigt, darüber hinaus Wankbewegungen in einem vorher festlegbaren Umfange zulässt, wohingegen Nickbewegungen zwischen den beiden Fahrzeugteilen im Wesentlichen ausgeschlossen werden, und das Gelenk darüber hinaus ein Knicklager umfasst, um das Durchfahren von Kurven mit einem solchen Gelenkfahrzeug zu ermöglichen.

Zur Lösung der Aufgabe wird erfindungsgemäß vorgeschlagen, dass der Lagerkörper ein Gehäuse aufweist, wobei das Gehäuse in Längsrichtung der Fahrzeugteile, also in X-Richtung durch mindestens ein elastisches Glied, insbesondere ein Metall-Elastomer-Lager, gegenüber dem männlichen Gelenksegment abgestützt ist, und wobei das Gehäuse des Lagerkörpers in Y-Richtung einen Anschlag aufweist, der beabstandet zu dem männlichen Gelenksegment verläuft. Die Y-Richtung verläuft hierbei horizontal quer zur Längsachse des Fahrzeugs. Vorteilhaft umfasst das Gehäuse in X-Richtung zu beiden einander gegenüberliegenden Enden jeweils ein elastisches Glied, insbesondere ein Metall-Elastomer-Lager.

Erkennbar ist der Lagerkörper hierbei durch das mindestens eine Metall-Elastomer-Lager, insbesondere durch die beiden Metall-Elastomer-Lager, in dem männlichen Gelenksegment eingespannt angeordnet.

Das in Längsrichtung der Fahrzeugteile angeordnete mindestens eine elastische Glied, insbesondere das Metall-Elastomer-Lager, ermöglicht grundsätzlich eine Wankbewegung zwischen den beiden gelenkig miteinander verbundenen Fahrzeugteilen. Der Anschlag jedoch, der in Y-Richtung horizontal quer zur Längsachse des Fahrzeugs am Gehäuse angeordnet ist, begrenzt die Wankbewegung durch den vorgebbaren Abstand des Anschlages zu dem den Lagerkörper aufnehmenden männlichen Gelenksegment.

Vorteilhafte Merkmale und Ausgestaltungen zu der Erfindung ergeben sich aus den Unteransprüchen.

So ist insbesondere vorgesehen, dass der Lagerkörper zentrisch eine Buchse zur Aufnahme eines Zapfens aufweist, der in Verbindung mit dem weiblichen Gelenksegment steht. Der Zapfen verläuft in Z-Richtung, d. h. in Richtung der Hochachse der Fahrzeugteile, wobei insofern der Zapfen die Drehachse oder Knickachse darstellt, um die die beiden Fahrzeugteile bei Durchfahren einer Kurve sich relativ zueinander bewegen.

Nach einem vorteilhaften Merkmal der Erfindung ist des Weiteren vorgesehen, dass das männliche Gelenksegment in Z-Richtung mit vertikalem Spiel durch das weibliche Gelenksegment aufnehmbar ist. Das heißt, dass das weibliche Gelenksegment in Z-Richtung in seiner Bewegung frei ist. In Verbindung mit einem im Bodenbereich der beiden Fahrzeugteile angeordneten Gelenk, das in Z-Richtung gesperrt ist, wird hierdurch erreicht, dass die Fahrzeugteile in Z-Richtung nicht gegeneinander verspannt werden können.

Das Metall-Elastomer-Lager, das in X-Richtung zu beiden Enden des Gehäuses angeordnet ist, und das eine gedämpfte Wankbewegung der beiden Fahrzeugteile relativ zueinander ermöglicht, weist im Einzelnen wechselweise mehrere Elastomerscheiben auf, zwischen denen Lagerscheiben angeordnet sind, wobei die Lagerscheiben insbesondere aus Metall ausgebildet sind. Die Anzahl der einzelnen Lager- und Elastomerscheiben bestimmt unter anderem die Größe des Wankwinkels, allerdings auch die Federkennlinie. Das heißt, je mehr Elastomer- und Lagerscheiben vorgesehen sind umso weicher ist das Lager.

Dies gilt bei Wankbewegungen. Werden Nickbewegungen gefordert, so können diese im Wesentlichen nicht durch das Metall-Elastomer-Lager aufgenommen werden. Nickbewegungen müssen insofern beispielsweise durch die Chassis der Fahrzeugteile aufgenommen werden.

Es wurde bereits an anderer Stelle erwähnt, dass das Gehäuse des Lagerkörpers in Y-Richtung mindestens einen Anschlag aufweist. Dieser Anschlag verläuft beabstandet zu dem männlichen Gelenksegment, in dem der Lagerkörper eingespannt angeordnet ist. Der Anschlag ist hierbei vorteilhaft als Elastomerpuffer ausgebildet. Hieraus wird deutlich, dass der Wankwinkel durch den Anschlag begrenzt ist, wenn der Anschlag an der Wandung des männlichen Gelenksegmentes anliegt. Auch das Gehäuse selbst kann den Anschlag bilden.

Im Bereich des Anschlages weist das männliche Gelenksegment eine Aussparung auf, die der Kontur des Anschlages im Wesentlichen entspricht. Hierdurch wird erreicht, dass der Anschlag bei Anlage an der Wandung des männlichen Gelenksegmentes geführt ist. Die Führung sorgt zusätzlich dafür, dass Nickbewegungen zwischen den beiden Fahrzeugteilen durch den Lagerkörper nicht übertragen werden. Es wurde bereits darauf hingewiesen, dass durch die Art des Aufbaus des Gelenkes, und hier insbesondere durch die in Richtung der X-Achse am Gehäuse angeordneten Metall-Elastomer-Lager, eine Aufnahme von Nickbewegungen durch das Gelenk im Wesentlichen ausgeschlossen ist, da bei einer Nickbewegung das Metall-Elastomer-Lager unmittelbar auf Block geht.

Das Knicklager ist als Gleitlager ausgebildet, wobei hierzu im Gehäuse des Lagerkörpers einee Buchse zur Aufnahme einer Gleitbuchse vorgesehen ist, in der der Zapfen drehbar gelagert ist.

Nach einem weiteren Merkmal der Erfindung ist vorgesehen, dass auf der Oberseite des weiblichen Gelenksegments ein Sperrglied lösbar angeordnet ist, das in Eingriff mit dem Zapfen bringbar ist, wodurch erreicht wird, dass hierdurch der Zapfen in den Gelenksegmenten und dem Lagerkörper in Z-Richtung gesichert ist.

Anhand der Zeichnungen wird die Erfindung nachstehend beispielhaft näher erläutert.
- Fig. 1: zeigt eine dreidimensionale Darstellung des Gelenkes;
- Fig. 2: zeigt einen Schnitt gemäß der Linie II-II aus Fig. 1;
- Fig. 3: zeigt einen Schnitt gemäß der Linie III-III aus Fig. 1;
- Fig. 4: zeigt in perspektivischer Darstellung den Lagerkörper.

Gemäß Fig. 1 sind die beiden Wagenkästen, zwischen denen sich das mit 1 bezeichnete Gelenk befindet, mit 3 und 4 bezeichnet. Das Gelenk 1 selbst umfasst das mit 6 bezeichnete weibliche Gelenksegment, dass das männliche Gelenksegment 8 aufnimmt. Das männliche Gelenksegment 8 nimmt eingespannt den mit 10 bezeichneten Lagerkörper auf, wobei zur drehgelenkigen Verbindung des weiblichen Gelenksegmentes 6 mit dem männlichen Gelenksegment 8 der Zapfen 12 vorgesehen ist. Durch den Zapfen 12 wird die in Z-Richtung verlaufende Drehachse gebildet. Die X-Achse verläuft in Längsrichtung der Fahrzeugteile 3, 4, die Y-Achse in horizontaler Richtung quer zur Längsachse, wie sich das aus der Darstellung gemäß Fig. 1 ergibt.

Der Lagerkörper 10, der in einer Ausnehmung 14 des männlichen Gelenksegmentes 8 eingespannt angeordnet ist, umfasst ein Gehäuse 16 das in X-Richtung (siehe Fig. 1) zu beiden Enden jeweils ein Metall-Elastomer-Lager 18, 19 besitzt. Das Gehäuse 16 weist darüber hinaus eine zentrische Buchse 21 auf, in der eine Gleitbuchse 23 angeordnet ist, die den Zapfen 12 nach Art eines Gleitlagers drehbar aufnimmt. Das weibliche Gelenksegment 6 weist auf seiner Oberseite das mit 25 bezeichnete Sperrglied auf, das in die Nut 13 des Zapfens 12 eingreift. Die Fixierung des Sperrgliedes 25 auf dem weiblichen Gelenksegment 6 erfolgt durch Schrauben 27 (siehe Fig. 2).

Betrachtet man nunmehr Fig. 3, so erkennt man den zu beiden Seiten des Gehäuses in Y-Richtung am Gehäuse 16 angeordneten Anschlag 29. Der Anschlag 29 ist aus einem Elastomer, z. B. einem EPDM, hergestellt. Das männliche Gelenksegment 8 weist an der Innenwandung 9 im Bereich des Anschlags 29 eine Aussparung 11 auf, die in etwa der Kontur des Anschlages 29 entspricht.

Das Metall-Elastomer-Lager 18, 19 weist mehrere Elastomerscheiben 18a, 19a auf, zwischen denen sich jeweils eine Lagerscheibe in Form einer Metallscheibe 18b, 19b befindet. Die Verbindung zwischen der jeweiligen Metallscheibe 18b, 19b einerseits und der jeweiligen Elastomerscheibe 18a, 19a andererseits kann durch Vulkanisation oder Kleben erfolgen.

### Bezugszeichenliste:

- 1: Gelenk
- 3, 4: Wagenkasten
- 6: weibliches Gelenksegment
- 8: männliches Gelenksegment
- 9: Innenwandung
- 10: Lagerkörper
- 11: Ausparung für Anschlag
- 12: Zapfen
- 13: Nut
- 14: Ausnehmung im männlichen Gelenksegment
- 16: Gehäuse
- 18, 19: Metall-Elastomer-Lager
- 18a, 19a: Elastomerscheibe
- 18b, 19b: Metallscheibe
- 21: zentrische Buchse für Zapfen
- 23: Gleitbuchse
- 25: Sperrglied
- 27: Schraube
- 29: Anschlag

## Patentansprüche

1. Im Dachbereich zwischen zwei gelenkig miteinander verbundener Fahrzeugteile anordenbares Gelenk (1) umfassend mindestens ein weibliches (6) und mindestens ein männliches Gelenksegment (8), wobei das männliche (8) und das weibliche Gelenksegment (6) mit durch einen im Bereich des männlichen Gelenksegments (8) angeordneten Lagerkörper (10) miteinander in Verbindung stehen, wobei die beiden Gelenksegmente (6, 8) durch ein Knicklager mit einer in Z-Richtung ausgerichteten Drehachse verbunden sind,
**dadurch gekennzeichnet,**
**dass** der Lagerkörper (10) ein Gehäuse (16) aufweist, wobei das Gehäuse (16) in X-Richtung durch mindestens ein elastisches Glied gegenüber dem männlichen Gelenksegment (8) abgestützt ist, und dass das Gehäuse (16) des Lagerkörpers (10) in Y-Richtung mindestens einen Anschlag (29) aufweist, der beabstandet zu dem männlichen Gelenksegment (8) verläuft.

2. Im Dachbereich zwischen zwei gelenkig miteinander verbundener Fahrzeugteile anordenbares Gelenk (1) nach Anspruch 1, **dadurch gekennzeichnet,**
**dass** das Gehäuse (16) des Lagerkörpers (10) in X-Richtung zu beiden Seiten ein elastisches Glied aufweist.

3. Im Dachbereich zwischen zwei gelenkig miteinander verbundener Fahrzeugteile anordenbares Gelenk (1) nach einem der voranstehenden Ansprüche,
**dadurch gekennzeichnet,**
**dass** der Lagerkörper (10) durch das mindestens eine elastische Glied in dem männlichen Gelenksegment (8) eingespannt gehalten ist.

4. Im Dachbereich zwischen zwei gelenkig miteinander verbundener Fahrzeugteile anordenbares Gelenk (1) nach einem der voranstehenden Ansprüche,
**dadurch gekennzeichnet,**
**dass** das elastische Glied als Metall-Elastomer-Lager (18, 19) ausgebildet ist.

5. Im Dachbereich zwischen zwei gelenkig miteinander verbundener Fahrzeugteile anordenbares Gelenk (1) nach einem der voranstehenden Ansprüche,
**dadurch gekennzeichnet,**
**dass** der Lagerkörper (10) zentrisch eine Buchse (21) zur Aufnahme eines Zapfens (12) aufweist, der in Verbindung mit dem weiblichen Gelenksegment (6) steht.

6. Im Dachbereich zwischen zwei gelenkig miteinander verbundener Fahrzeugteile anordenbares Gelenk (1) nach einem der voranstehenden Ansprüche,
**dadurch gekennzeichnet,**
**dass** das männliche Gelenksegment (8) mit in Z-Richtung vertikalem Spiel durch das weibliche Gelenksegment (6) aufnehmbar ist.

7. Im Dachbereich zwischen zwei gelenkig miteinander verbundener Fahrzeugteile anordenbares Gelenk (1) nach einem der voranstehenden Ansprüche 4 bis 6,
**dadurch gekennzeichnet,**
**dass** das Metall-Elastomer-Lager (18, 19) wechselweise Schichten aus Metall- und Elastomerscheiben (18a, 18b, 19a, 19b) aufweist.

8. Im Dachbereich zwischen zwei gelenkig miteinander verbundener Fahrzeugteile anordenbares Gelenk (1) nach einem der voranstehenden Ansprüche,
**dadurch gekennzeichnet,**
**dass** der Anschlag (29) als Elastomerpuffer ausgebildet ist.

9. Im Dachbereich zwischen zwei gelenkig miteinander verbundener Fahrzeugteile anordenbares Gelenk (1) nach einem der voranstehenden Ansprüche,
**dadurch gekennzeichnet,**
**dass** im Bereich des Anschlages (29) das männliche Gelenksegment (8) eine Aussparung (11) aufweist, die der Kontur des Anschlags (29) im Wesentlichen entspricht.

10. Im Dachbereich zwischen zwei gelenkig miteinander verbundener Fahrzeugteile anordenbares Gelenk (1) nach einem der voranstehenden Ansprüche,
**dadurch gekennzeichnet,**
**dass** das Knicklager als Gleitlager ausgebildet ist.

11. Im Dachbereich zwischen zwei gelenkig miteinander verbundener Fahrzeugteile anordenbares Gelenk (1) nach einem der Ansprüche 5 bis 10,
**dadurch gekennzeichnet,**
**dass** auf dem weiblichen Gelenksegment (6) ein Sperrglied (25) lösbar angeordnet ist, das in Eingriff mit dem Zapfen (12) bringbar ist.

## Claims

1. An articulated joint (1) that can be disposed in the roof area between two articulately connected vehicle parts comprising at least one female (6) and at least one male joint segment (8), wherein the male (8) and the female joint segment (6) are connected with each other by a bearing body (10) disposed in the region of the male joint segment (8), wherein the two joint segments (6, 8) are connected by a pivot bearing with a pivot axis aligned in the Z direction,
**characterized in that**
the bearing body (10) comprises a housing (16), wherein the housing (16) is supported relative to the male joint segment (8), by at least one elastic element, in the X direction, and that the housing (16) of the bearing body (10) comprises at least one limit stop (29) in the Y direction, which extends at a distance from the male joint segment (8).

2. The articulated joint (1) that can be disposed in the roof area between two articulately connected vehicle parts according to claim 1,
**characterized in that**
the housing (16) of the bearing body (10) comprises an elastic element on both sides in the X direction.

3. The articulated joint (1) that can be disposed in the roof area between two articulately connected vehicle parts according to one of the afore-mentioned claims,
**characterized in that**
the bearing body (10) is held clamped in the male joint segment (8) by the at least one elastic element.

4. The articulated joint (1) that can be disposed in the roof area between two articulately connected vehicle parts according to one of the afore-mentioned claims,
**characterized in that**
the elastic element is designed as a metal-elastomer bearing (18, 19).

5. The articulated joint (1) that can be disposed in the roof area between two articulately connected vehicle parts according to one of the afore-mentioned claims,
**characterized in that**
the bearing body (10) centrically comprises a socket (21) for receiving a pin (12) that is linked with the female joint segment (6).

6. The articulated joint (1) that can be disposed in the roof area between two articulately connected vehicle parts according to one of the afore-mentioned claims,
**characterized in that**
the male joint segment (8) can be received by the female joint segment (6) with a vertical clearance in the Z direction.

7. The articulated joint (1) that can be disposed in the roof area between two articulately connected vehicle parts according to one of the afore-mentioned claims 4 to 6,
**characterized in that**
the metal-elastomer bearing (18, 19) comprises alternating layers of metallic and elastomeric plates (18a, 18b, 19a, 19b).

8. The articulated joint (1) that can be disposed in the roof area between two articulately connected vehicle parts according to one of the afore-mentioned claims,
**characterized in that**
the limit stop (29) is designed as an elastomeric buffer.

9. The articulated joint (1) that can be disposed in the roof area between two articulately connected vehicle parts according to one of the afore-mentioned claims,
**characterized in that**
the male joint segment (8) comprises a recess (11) in the area of the limit stop (29), which substantially corresponds to the contour of the limit stop (29).

10. The articulated joint (1) that can be disposed in the roof area between two articulately connected vehicle parts according to one of the afore-mentioned claims,
**characterized in that**
the pivot bearing is designed as a sliding bearing.

11. The articulated joint (1) that can be disposed in the roof area between two articulately connected vehicle parts according to one of claims 5 to 10,
**characterized in that**
a blocking element (25), which can engage with the pin (12), is detachably disposed on the female joint element (6).

## Revendications

1. Articulation (1) pouvant être disposée dans la région de toit entre deux parties de véhicule reliées entre elles de manière articulée comprenant au moins un segment d'articulation femelle (6) et au moins un segment d'articulation mâle (8), où les segments d'articulation mâle (8) et femelle (6) sont reliées l'un à l'autre par un corps de palier (10) disposé dans la région du segment d'articulation mâle (8), où les deux segments d'articulation (6, 8) sont reliés par un palier pivotant avec un axe de rotation orienté dans la direction Z,
**caractérisée en ce que**
le corps de palier (10) comprend un boîtier (16), où le boîtier (16) est supporté dans la direction X par au moins un élément élastique par rapport au segment d'articulation mâle (8) et que le boîtier (16) du corps de palier (10) comporte au moins une butée (29), dans la direction Y, qui s'étend à distance du segment d'articulation mâle (8).

2. Articulation (1) pouvant être disposée dans la région de toit entre deux parties de véhicule reliées entre elles de manière articulée selon la revendication 1,
**caractérisée en ce que**
le boîtier (16) du corps de palier (10) comporte un élément élastique de chaque côté dans la direction X.

3. Articulation (1) pouvant être disposée dans la région de toit entre deux parties de véhicule reliées entre elles de manière articulée selon l'une des revendications précédentes,
**caractérisée en ce que**
le corps de palier (10) est maintenu serré dans le segment d'articulation mâle (8) par l'au moins un élément élastique.

4. Articulation (1) pouvant être disposée dans la région de toit entre deux parties de véhicule reliées entre elles de manière articulée selon l'une des revendications précédentes,
**caractérisée en ce que**
l'élément élastique prend la forme d'un palier en métal et élastomère (18, 19).

5. Articulation (1) pouvant être disposée dans la région de toit entre deux parties de véhicule reliées entre elles de manière articulée selon l'une des revendications précédentes,
**caractérisée en ce que**
le corps de palier (10) comporte une douille (21) centrale pour recevoir un pivot (12) qui est relié avec le segment d'articulation femelle (6).

6. Articulation (1) pouvant être disposée dans la région de toit entre deux parties de véhicule reliées entre elles de manière articulée selon l'une des revendications précédentes,
**caractérisée en ce que**
le segment d'articulation mâle (8) peut être reçu par le segment d'articulation femelle (6) avec un jeu vertical dans la direction Z.

7. Articulation (1) pouvant être disposée dans la région de toit entre deux parties de véhicule reliées entre elles de manière articulée selon l'une des revendications précédentes 4 à 6,
**caractérisée en ce que**
le palier en métal et élastomère (18, 19) comporte, en alternance, des couches de plaques métalliques et de plaques en élastomère (18a, 18b, 19a, 19b).

8. Articulation (1) pouvant être disposée dans la région de toit entre deux parties de véhicule reliées entre elles de manière articulée selon l'une des revendications précédentes,
**caractérisée en ce que**
la butée (29) prend la forme d'un tampon en élastomère.

9. Articulation (1) pouvant être disposée dans la région de toit entre deux parties de véhicule reliées entre elles de manière articulée selon l'une des revendications précédentes,
**caractérisée en ce que**
le segment d'articulation mâle (8) comporte un évidement (11) dans la région de la butée (29) qui correspond en substance au contour de la butée (29).

10. Articulation (1) pouvant être disposée dans la région de toit entre deux parties de véhicule reliées entre elles de manière articulée selon l'une des revendications précédentes,
**caractérisée en ce que**
le palier pivotant prend la forme d'un palier lisse.

11. Articulation (1) pouvant être disposée dans la région de toit entre deux parties de véhicule reliées entre elles de manière articulée selon l'une des revendications 5 à 10,
**caractérisée en ce que**
un élément de verrouillage (25) pouvant être mis en prise avec le pivot (12) est disposé de manière détachable sur le segment d'articulation femelle (6).
